# EUROPÄISCHE PATENTSCHRIFT

(11) **EP 1 223 270 B1**
(45) Veröffentlichungstag und Bekanntmachung des Hinweises auf die Patenterteilung: **09.08.2006**
(21) Anmeldenummer: 01129168.9
(22) Anmeldetag: 08.12.2001
(51) Int. Cl.: E05B 13/00, E05B 17/20, E05B 9/04

(54) **Schliesszylinder mit rutschgekuppeltem Drehknopf**
Lock cylinder with slip-clutch coupling to a rotating knob handle
Serrure cylindrique couplée par embrayage à surcharge à poignée tournante

(30) Priorität: 11.01.2001 DE 20100424 U
(43) Veröffentlichungstag der Anmeldung: 17.07.2002
(73) Patentinhaber: C. Ed. Schulte Gesellschaft mit beschränkter Haftung Zylinderschlossfabrik, 42551 Velbert (DE)
(72) Erfinder: Stefanescu, Alexander, 40474 Düsseldorf (DE)
(74) Vertreter: Grundmann, Dirk

(56) Entgegenhaltungen:
- EP-A- 0 341 656
- CH-A- 334 964
- DE-B- 1 150 005
- FR-A- 1 275 387

## Beschreibung

Die Erfindung betrifft einen Schließzylinder gemäß Anspruch 1.

Ein bekannter Schließzylinder wird von der FR 1275387 beschrieben. Dort ist ein Schließzylinder mit einem einseitig in einem Zylindergehäuse drehbar angeordneten Drehknopf offenbart. Auf der anderen Seite besitzt der Schließzylinder einen schlüsselbetätigbaren Zylinderkern. Der Drehknopfistfest mit einem Zylinderkern verbunden. Der Zylinderkern besitzt eine Axialhöhlung, in welcher ein Endabschnitt des Zylinderkernes einliegt. Dieser Endabschnitt wird mit einer Druckfeder in Axialrichtung hin zum Schließgliedfederbeaufschlagt. Ein Profilabschnitt des Endabschnittes ragt gleichzeitig in eine Drehmitnahmeöffnung des Schließgliedes sowie in einen Schlitz des schlüsselbetätigbaren zylinder Kerns hinein. Zufolge einer Schlitzzapfensteuerung kann der Profilabschnitt des Endabschnittes bei einer Überschreitung eines Grenzdrehmomentes aus dem Schlitz des schlüsselbetätigbaren zylinderkerns heraustreten. Der Profilabschnitt bleibt jedoch ständig mit dem Schlieβglied drehfest verbunden.

Aus der EP 0341656 ist ein Drehknauf bekannt, der innen eine Rutschkupplung aufweist, mit welcher der Drehknauf mit seiner Abtriebswelle gekuppelt ist.

Aus der CH 334964 ist ein Schließzylinder bekannt, bei dem eine der beiden Zylinderhälften mit einem Drehknauf versehen ist, wobei der Drehknauf über ein knaufseitiges Schloss mit dem Zylinderkern kuppelbar ist.

Aus der DE 1150005 ist ein Schließzylinder bekannt, bei dem einseitig ein Drehknauf vorgesehen ist. Dieser ist über ein Kupplungsteil, welches gegen die Wirkung einer Axialfeder verschieblich ist, mit einem Schließbart kuppelbar.

Im Stand der Technik ist ferner ein Schließzylinder bekannt, der üblicherweise Verwendung in Besuchsräumen von Gefängnissen bzw. in forensischen Anstalten findet. Dieser Schließzylinder soll von innen betätigbar sein, dazu dient der Drehknopf. Die Schließzylinder sollen aber immer auch von außen mittels eines Schlüssels betätigbar sein. Damit der Schließzylinder auch dann von außen betätigbar ist, wenn der Knauf von innen festgehalten wird, ist der Knauf mit einer Rutschkupplung mit dem Schließzylinderkern bzw. mit dem vom Schließzylinder betätigbaren Schließglied gekuppelt. Bei den bekannten Schließzylindern ist trotz Rutschkupplung eine Betätigungssperrung von der Kopfseite her möglich, indem der Drehknopf in eine Verkantstellung gebracht wird.

Der Erfindung liegt die Aufgabe zugrunde, den bekannten Schließzylinder gebrauchsvorteilhaft weiterzubilden.

Gelöst wird die Aufgabe durch die in dem Anspruch 1 angegebene Erfindung. Die Kombination der Merkmale des Anspruchs 1 hat zur Folge, dass eine Verkantung durch Aufbringung eines Biegemomentes auf den Drehknopf zwar zu einer Klemmung desselben führt. Die Klemmung findet allerdings nicht zwischen Drehknopf und Zylinderkern, sondern zwischen Drehknopf und dem Zylindergehäuse statt. Zufolge des Spiels kann sich der Zylinderkern durch Betätigung des Schlüssels innerhalb der Bohrung des Flanschabschnitts des Drehknopfes drehen.

In einer bevorzugten Weiterbildung der Erfindung ist vorgesehen, dass die Rutschkupplung eine Kugelrast aufweist. Dabei kann vorgesehen sein, dass die Rutschkupplung in Radialbohrungen einliegende Druckfedern aufweist, die mit Rastmulden zusammenwirkende Rastkugeln druckbeaufschlagen. Die Bohrungen können dabei dem Drehknopf zugeordnet sein. Entsprechend sitzen die Rastmulden umfangsverteilt auf dem Endabschnitt des Zylinderkerns. Um den Flanschabschnitt innerhalb der Gehäusebohrung zu halten, kann der Flanschabschnitt eine umlaufende Ringnut aufweisen, in welche ein gehäusefester Stift eingreift. Der Drehknopf kann aus zwei Teilen bestehen. Ein Zentralteil kann die Bohrungen aufweisen und den Flanschabschnitt der in der Höhlung des Schließzylindergehäuses einliegt. Dieser Zentralteil kann von einem Mantelteil umgeben sein. Das Mantelteil kann dabei eine topfförmige Aussparung ausbilden, in welche ein entsprechend ausgebildeter Abschnitt des Zentralteiles eingesteckt ist. Dabei können bevorzugt die Topfwände die Böden der Bohrungen ausbilden, an welchen sich die Druckfedern abstützen.

Ein Ausführungsbeispiel der Erfindung wird nachfolgend anhand beigefügter Zeichnungen erläutert. Es zeigen:
- Fig. 1: einen erfindungsgemäßen Schließzylinder in der Seitenansicht, teilweise aufgebrochen und
- Fig. 2: den aufgebrochenen Teil gemäß Fig. 1 in vergrößerte Darstellung.

Das Gehäuse 1 des Schließzylinders besitzt die Form eines Gehäuses für einen üblichen Doppelschließzylinder. Die beiden Schließzylinderhälften sind über einen Steg, durch welchen die Stulpschraubenbefestigungsöffnung geht, miteinander verbunden. Im Bereich der Stulpschraubenbefestigungsöffnung besitzt der Schließzylinder ein Schließglied 3. Dieses Schließglied 3 ist drehfest mit einem Zylinderkern 2 verbunden. Einseitig besitzt der Schließzylinder einen Drehknopf 4. Auf der anderen Seite besitzt der Schließzylinder einen schlüsselbetätigbaren Zylinderkern.

Der Drehknopf 4 bildet einen zylinderförmigen Flanschabschnitt 5 aus. Dieser Flanschabschnitt 5 besitzt eine Ringnut 13 und liegt in einem durchmesservergrößerten Endabschnitt der Kernhöhlung 6 ein. In die Ringnut 13 greift ein Stift 14 ein, so dass der Drehknopf 4 zugfest aber drehbar in der Höhlung 6 lagert.

Der Flanschabschnitt 5 ist einem Zentralteil 15 zugeordnet. Dieses Zentralteil 15 besitzt in einem durchmesservergrößerten Bereich, welcher außerhalb der Kernhöhlung 6 liegt, mehrere Radialbohrungen 12. In den Radialbohrungen 12 stecken Druckfedern 9. Die Druckfedern 9 wirken auf Kugeln 10, die mit Rastmulden 11 eines Endabschnittes 7 des Zylinderkernes 2 zusammenwirken. Der Endabschnitt 7 des Zylinderkernes 2 durchgreift mit einem vergrößerten Radialspiel eine Bohrung 8, die sich in axialer Richtung im Zentralteil 15 erstreckt. Der Endabschnitt 7 durchgreift das Zentralteil 15, welches in einer topfförmigen Aussparung 17 eines Mantelteiles 16 formschlüssig Aufnahme findet. Das Stirnende des Endabschnittes 7 ragt dabei bis in einen dem Zentrum des Topfboden zugeordneten Bohrungsfortsatz 18 ein.

Die Funktionsweise des Schließzylinders ist die Folgende:

Durch Einstecken eines passenden Schlüssels in den schlüsselbetätigbaren Kernabschnitt des Schließzylinders lässt sich der Zylinderkern 2 zusammen mit dem Schließglied 3 drehen. Bei nicht eingestecktem Schlüssel ist das Schließglied 3 mit dem schlüsselbetätigbaren Zylinderkern nicht drehgekoppelt. Wird bei nicht eingestecktem Schlüssel der Drehknopf 4 gedreht, so erfolgt, zufolge der Rutschkupplung, die dadurch gegeben ist, dass die Rastkugeln 10 von den sich an der Topfwand abstützenden Federn 9 druckbeaufschlagt in den Rastmulden 11 einliegen eine Drehmitnahme des Zylinderkernes 2 und eine Drehung des Schließgliedes 3.

Wird der Schlüssel eingesteckt, so ist auch der dem Schlüssel zugeordnete Zylinderkern mit dem Schließglied drehgekoppelt. Werden Schlüssel und Drehknopf 4 in entgegengesetzte Richtungen gedreht, so folgt das Schließglied 3 der Drehrichtung des Schlüssels, da die Rastkugeln 10 bei Überschreiten eines Grenzdrehmomentes aus den ihnen zugeordneten Mulden 11 austreten, wodurch der Drehknopf 4 seine Drehkupplung mit dem Zylinderkern 2 verliert. Wird der Drehknopf 4 in eine Verkantstellung gebracht, so verkantet sich der Flanschabschnitt 5 in seiner Kernhöhlung 6. In dieser Position ist der Drehknopf 4 zwar nicht mehr drehbar. Die Verkantstellung blockiert aber nicht die Drehbarkeit des Endabschnittes 7 innerhalb der Bohrung 8. Das Spiel, mit welchem der Endabschnitt 7 in der Bohrung 8 liegt, ist hierzu größer als das Spiel, mit welchem der Flanschabschnitt 5 in der Kernhöhlung 6 liegt.

## Patentansprüche

1. Schließzylinder mit einem in einem Zylindergehäuse drehbar angeordnetem Zylinderkern (2) und von diesem drehangetriebenen Schließglied (3), wobei der Zylinderkern (2) mit einem Drehknopf (4) gekuppelt ist und eine Drehung des Drehknopfes (4) rutschgekuppelt auf das Schließglied (3) übertragbar ist, wobei der Drehknopf (4) mit einem zylindrischen Flanschabschnitt (5) in einer Kernhöhlung (6) des Zylindergehäuses (1) drehbar einliegt und ein Endabschnitt (7) des Zylinderkerns (2) in eine Bohrung (8) des Flanschabschnittes (5) einragt, wobei das Schließglied (3) drehfest mit dem Zylinderkern (2) verbunden ist, und die Rutschkupplung zwischen dem mit Radialspiel in der Bohrung (8) einliegendem Endabschnitt (7) des Zylinderkernes (2) und dem Drehknopf (4) angeordnet ist.

2. Schließzylinder nach Anspruch 1, **dadurch gekennzeichnet, daß** die Rutschkupplung eine Kugelrast (9, 10, 11) aufweist.

3. Schließzylinder nach einem der vorhergehenden Ansprüche, **dadurch gekennzeichnet, daß** die Rutschkupplung in Radialbohrungen (12) einliegende Druckfedern (9) aufweist, die mit Rastmulden (11) zusammenwirkende Rastkugeln (10) druckbeaufschlagen.

4. Schließzylinder nach Anspruch 3, **dadurch gekennzeichnet, daß** die Bohrungen (12) dem Drehknopf (4) und die Rastmulden (11) dem Endabschnitt (7) des Zylinderkerns (2) zugeordnet sind.

5. Schließzylinder nach einem der vorhergehenden Ansprüche, **dadurch gekennzeichnet, daß** der Flanschabschnitt (5) eine Ringnut (13) aufweist, in welche ein gehäusefester Stift (14) einragt.

6. Schließzylinder nach Anspruch 3, **dadurch gekennzeichnet, daß** der Drehknopf (4) einen den Flanschabschnitt (5) und die Bohrungen (12) aufweisenden Zentralteil (15) ausbildet, welches in einem Mantelteil (16) angeordnet ist.

7. Schließzylinder nach Anspruch 6, **dadurch gekennzeichnet, daß** das Zentralteil (15) derart in einer topfförmigen Aussparung (17) des Mantelteiles (16) liegt, daß die Topfwand der Aussparung (17) die Böden der Bohrungen (12) bildet, an welchen sich die Druckfedern (9) abstützen.

## Claims

1. Lock cylinder having a cylinder core (2) arranged rotatably in a cylinder housing and a locking member (3) driven by rotation of the latter, wherein the cylinder core (2) is coupled to a rotary knob (4) and a turn of the rotary knob (4) is transmissible by a sliding clutch to the locking member (3), wherein the rotary knob (4) is bedded rotatably by means of a cylindrical flange section (5) in a hollow (6) in the core in the cylinder housing (1) and an end section (7) of the cylinder core (2) projects into a bore (8) of the flange section (5), wherein the locking member (3) is connected in non-slipping manner to the cylinder core (2), and the sliding clutch is arranged between the end section (7) of the cylinder core (2) bedded with radial play in the bore (8) and the rotary knob (4).

2. Lock cylinder according to claim 1, **characterised in that** the sliding clutch possesses a ball catch (9, 10, 11).

3. Lock cylinder according to any of the preceding claims, **characterised in that** the sliding clutch possesses compression springs bedded in radial bores (12) which apply pressure to catch balls (10) acting in conjunction with catch troughs (11).

4. Lock cylinder according to claim 3, **characterised in that** the bores (12) are assigned to the rotary knob (4) and the catch troughs (11) to the end section (7) of the cylinder core (2).

5. Lock cylinder according to any of the preceding claims, **characterised in that** the flange section (5) possesses an annular groove (13) into which a pin (14) integral with the housing projects.

6. Lock cylinder according to claim 3, **characterised in that** the rotary knob (4) forms a central part (15) comprising the flange section (5) and the bores (12) which central part is arranged in a casing part (16).

7. Lock cylinder according to claim 6, **characterised in that** the central part (15) is located in a pot-shaped recess (17) in the casing part (16) in such a way that the pot wall of the recess (17) forms the bases of the bores (12) against which the compression springs (9) are braced.

## Revendications

1. Cylindre de serrure comprenant un noyau de cylindre (2) monté rotatif dans un boîtier de cylindre et un organe (3) d'actionnement de fermeture entraîné en rotation par ce noyau de cylindre (2) qui est accouplé à une tête rotative (4) et la rotation de la tête rotative (4) étant susceptible d'être transmise à l'organe de fermeture (3) par accouplement à glissement, tandis que la tête rotative (4) est montée rotative par un tronçon cylindrique (5) de bride dans une cavité (6) de noyau du boîtier (1) de cylindre et d'un tronçon d'extrémité (7) du noyau de cylindre (2) est monté mobile dans un alésage (8) du tronçon (5) de bride, cylindre de serrure dans lequel l'organe (3) d'actionnement de fermeture est relié solidaire en rotation au noyau (2) de cylindre et l'accouplement à glissement est disposé entre d'une part le tronçon d'extrémité (7) du noyau de cylindre (2) monté avec un jeu radial dans l'alésage (8) et d'autre part, la tête rotative (4).

2. Cylindre de serrure selon la revendication 1, **caractérisé en ce que** l'accouplement à glissement comporte un encliquetage à billes (9, 10, 11).

3. Cylindre de serrure selon l'une des revendications précédentes, **caractérisé en ce que** l'accouplement à glissement comporte des ressorts de compression (9) montés dans des alésages radiaux (12) qui sollicitent en compression des billes d'encliquetage (10) coopérant avec des cavités (11) d'encliquetage.

4. Cylindre de serrure selon la revendication 3, **caractérisé en ce que** les alésages (12) sont associés à la tête rotative (4) et les cavités (11) d'encliquetage sont associées au tronçon d'extrémité (7) du noyau (2) de cylindre.

5. Cylindre de serrure selon l'une des revendications précédentes, **caractérisé en ce que** le tronçon (5) de plaque de liaison comporte une rainure annulaire (13) dans laquelle fait saillie une brosse (14) solidaire du boîtier.

6. Cylindre de serrure selon la revendication 3, **caractérisé en ce que** la tête rotative (4) forme une partie centrale (15) comportant le tronçon de bride (5) et les alésages (12) et qui est disposée dans une partie d'enveloppe (16).

7. Cylindre de serrure selon la revendication 6, **caractérisé en ce que** la partie centrale (15) est disposée dans une cavité (17) en forme de pot de la partie d'enveloppe (16), de sorte que la paroi d'enveloppe de la cavité (17) forme les fonds des alésages (12), fonds sur lesquels s'appuient les ressorts de compression (9).
